# EUROPÄISCHE PATENTSCHRIFT

(11) **EP 0 181 960 B1**
(45) Veröffentlichungstag und Bekanntmachung des Hinweises auf die Patenterteilung: **24.02.1988**
(21) Anmeldenummer: 84114099.9
(22) Anmeldetag: 22.11.1984
(51) Int. Cl.: B65H 67/052

(54) **Vorrichtung zum Aufwickeln eines drahtförmigen Gutes**
Apparatus for reeling a wire-like material
Dispositif pour l'enroulement d'un produit filiforme

(43) Veröffentlichungstag der Anmeldung: 28.05.1986
(73) Patentinhaber: Kolbus GmbH & Co. KG, D-32369 Rahden (DE); Reinking Maschinenbau GmbH, D-4993 Rahden (DE)
(72) Erfinder: Detlef, Uwe, D-4990 Lübbecke (DE)

(56) Entgegenhaltungen:
- DE-A- 2 049 615
- DE-A- 3 215 573
- DE-A- 3 325 101
- DE-B- 2 610 393
- US-A- 3 347 477

## Beschreibung

Die Erfindung betrifft eine Vorrichtung zum kontinuierlichen Aufwikkeln eines drahtförmigen Gutes auf Spulen mit einer Verlegeeinrichtung, die im Bereich zwischen den Spulenflanschen verfahrbar ist, mit Mitteln zum Überführen des drahtförmigen Gutes von einer vollen auf eine leere Spule und eine mit der jeweils zu bewickelnden Spule umlaufend antreibbare Einrichtung zum Fangen und Klemmen des Wickelgutes. (DE₋A-2 610 393.)

Um auf Spulen aufzuwickelndes drahtförmiges Gut von einer vollen Spule auf eine leere Spule in sogenannten Doppelspulmaschinen überzuleiten, sind die verschiedensten Vorrichtungen für einen Spulenwechsel bekannt, beispielsweise aus der DE-PS 17 74 266 und DE-PS 20 37 282. Dabei erfolgt ein automatischer Wechsel stets bei dünnem und folglich leicht zu handhabendem Wickelgut, nicht jedoch bei Materialien mit einer hohen Eigensteifigkeit, wie Mittel- und Grobdraht. Das Überleiten solcher steifen Materialien von der vollen auf die leere Spule wird vielfach noch von Hand ausgeführt, indem man nach Beendigung des Wickelvorgangs das Wickelgut durchtrennt, den neuen Wickelgutanfang zur leeren Spule hinüberführt und auf dieser festlegt. Dieser manuelle Wechsel ist ein verhältnismäßig umständlicher Vorgang, der einen erheblichen Zeitaufwand erfordert.

Aus der DE-PS 26 10 393 ist eine automatisch arbeitende Vorrichtung zum kontinuierlichen Aufwickeln von Draht abwechselnd auf jeweils eine von zwei achsparallel angeordneten Spulen bekannt mit einer Verlegeeinrichtung und mit einer Rundfahrvorrichtung, die für den Umlegevorgang vor die zu bewickelnde Spule mit zugehöriger Hilfsspule schwenkt. Die Aufwickelvorrichtung weist des weiteren ein Andrückelement auf, das den Draht in ein Fangmesser drückt, sowie ein Trennmesser zum Abschneiden des Drahtes. Eine solche Vorrichtung mit einer Vielzahl von Drahtumlenkungen läßt sich für starre und wenig flexible Drähte nicht einsetzen. Beim Überleiten des Drahtes von einer vollen auf eine leere Spule vollzieht sich jeweils eine Drehrichtungsänderung, wodurch der Draht über den Rücken gebogen wird, was bekanntlich Qualitätseinbußen nach sich zieht. Letztlich verlangt die Vorrichtung ausschließlich den Einsatz von Spezialspulen, und zwar solchen, denen eine Hilfsspule zugeordnet ist, auf die der Draht nach dem Wechsel vor dem eigentlichen Verlegen auf den Spulenkörper zunächst aufgewickelt wird. Das Aufwickeln auf eine Hilfsspule geht mit einem nicht unerheblichen Drahtverlust einher.

Die DE-PS 32 15 573 zeigt einen Einzelspuler zum Aufwickeln von Draht mit ebenfalls automatischem Spulenwechsel. Hierbei kommt ein säulenartiger Manipulator zum Einsatz, der von der Wickelstelle getrennt angeordnet ist. An einem heb- und senkbaren sowie schwenkbaren Arm des Manipulators befindet sich ein Festhalte- und Schneidkopf, der in den Bereich eines sich beim Abrollen der vollen Spule bildenden Drahtstranges bringbar ist. Die Vorrichtung besitzt ferner seitlich der Spule angeordnete Klemmscheiben, die einen Klemmspalt bilden, in die der Draht für einen neuen Wickelvorgang durch den schwenkbaren Arm des Manipulators eingelegt wird. Dieser selbst und dessen bewegliche Teile sind automatisch fernsteuerbar und in programmgesteuerte Bewegungsabläufe integriert. Ein solcher Einzelspuler, der für steife und wenig flexible Drähte einsetzbar ist, besitzt ersichtlich einen außerordentlich großen baulichen Aufwand, insbesondere durch die separaten Antriebe sowie komplizierten Programmsteuerungen des Manipulators sowie durch die notwendige Klemmscheibenanordnung.

Aufgabe der Erfindung ist es, eine Vorrichtung zu schaffen, mit deren Hilfe in Wickelvorrichtungen der beschriebenen Gattung ein automatischer Wechsel von drahtförmigem Gut mit hoher Eigensteifigkeit von einer vollen Spule auf eine leere Spule bei funktionssicherer Arbeitsweise und verhältnismäßig geringem baulichen Aufwand durchführbar ist.

Diese Aufgabe wird erfindungsgemäß mit den Merkmalen des kennzeichnenden Teils des Anspruchs 1 gelöst. Vorteilhafte Ausgestaltungen sind in den Unteransprüchen 2 bis 9 gekennzeichnet.

Mit der Vorrichtung nach der Erfindung wird die Möglichkeit geschaffen, den Spulenwechsel beim Aufwickeln von drahtförmigem Gut selbst von hoher Eigensteifigkeit funktionssicher automatisch durchzuführen. Die Vorrichtung erfordert nur einen relativ geringen Aufwand für die konstruktive Ausgestaltung einschließlich der Steuerung, was insbesondere darin begründet liegt, daß nur eine einzige Antriebseinheit für die Spulen sowie für die Fang-, Klemm- und Schneideinrichtung benötigt wird. Zudem können die teuren Spezialspulen in Fortfall gelangen.

Die Erfindung wird nachfolgend in den Zeichnungen anhand eines bevorzugten Ausführungsbeispiels beschrieben. Es zeigen:
Fig. 1 eine Vorderansicht der erfindungsgemäßen Aufwickelvorrichtung für drahtförmiges Gut;
Fig. 2 eine entsprechende Draufsicht.

In dem veranschaulichten Doppelspuler befinden sich zwei Spulen 1 und 2 in vertikaler Anordnung, wobei ihre Achsen in einem Maschinenrahmen 3 so gelagert sind, daß sie im Abstand zueinander parallel verlaufen. Der Antrieb der Spulen, und zwar in gleichsinniger Drehrichtung, erfolgt dabei von oben über eine einzige Antriebseinheit 4, die zwischen den beiden Spulen verfahrbar ist. Als Antriebsmittel kann beispielsweise ein an sich bekannter elektromotorischer Regelantrieb Verwendung finden, der auf einer Tragplatte 6 montiert ist, welche in einem Rahmen 5 über Führungsrollen 7 an ihren Ecken in der Höhe verfahren werden kann.

Für den wechselseitigen Antrieb jeweils einer der beiden Spulen läßt sich der Rahmen 5 mit der Antriebseinheit 4 über Laufrollenpaare 8 auf Laufschienen am Maschinenrahmen 3 horizontal verfahren.

Mit dem Spulenantrieb 4 drehfest verbunden ist ein Flansch 11, der über einen Mitnehmer 11 a durch Absenken der Tragplatte 6 in den oberen Flansch der zu bewickelnden Spule eingreift, während das Antriebswellenende 4a gleichzeitig als Gegenlager für die Spule dient.

Erfindungsgemäß sind eine mit dem Spulenantrieb gekoppelte Einrichtung 13 zum Fangen und Klemmen des Wickelgutes sowie ferner eine Trenneinrichtung 14 vorgesehen, die eine Baueinheit bilden und auf dem Flansch 11 installiert sind sowie über Hydraulikzylinder 15 betätigt werden.

Für das Querverfahren des Rahmens 5 mit der Antriebseinheit 4 einschließlich der Fang-, Klemm- und Trenneinrichtung sowie für das Höhenverfahren der Tragplatte 6 zum Zwecke des Umlegens des Wickelgutes von der vollen auf die leere Spule und des antriebsmäßigen Ein-und Auskuppelns mit den Spulen dienen an sich bekannte Mittel, auf die im einzelnen nicht näher eingegangen werden soll. Ihre Bewegungsabläufe erfolgen in zeitlicher Abstimmung mit dem Wickelvorgang sowie mit den Bewegungsabläufen für das Fangen, Klemmen und Trennen des Wickelgutes.

Die Vorrichtung zum Aufwickeln eines drahtförmigen Gutes arbeitet folgendermaßen:

In bekannter Weise wird das Wickelgut über eine Verlegeeinrichtung 16 der zu bewickelnden Spule 1 zugeführt und auf dieser lagenweise verlegt. Am Ende des Wickelvorgangs befindet sich das zulaufende Wickelgut am oberen Spulenflansch, worauf die mitumlaufende Fang-und Klemmeinrichtung 13 in geöffneter Stellung aus ihrer oberen Endstellung in den Verlegebereich, d. h. unter den oberen Spulenflansch schwenkt und dabei zwangsläufig das zulaufende Wickelgut aufnimmt und klemmt, gleichzeitig gelangt das Wickelgut dabei in den Bereich der ebenfalls nach unten geschwenkten Trenneinrichtung 14.

Nach dem Fangen und Klemmen des Wickelgutes wird die bewickelte Spule 1 zum Stillstand abgebremst, alsdann erfolgt das Durchtrennen in der Trenneinrichtung 14, worauf eine pneumatisch betätigte Andrückvorrichtung 17 das spulenseitige Wickelgutende an der Spule hält.

Mit dem geklemmt gehaltenen neuen Wickelgutanfang verfährt die Fang- und Klemmeinrichtung 13 gemeinsam mit der Trenneinrichtung 14 seitwärts über die bereitstehende leere Spule 2, nachdem zuvor die Kopplung der Antriebseinheit 4 mit der vollen Spule 1 durch Anheben der Tragplatte 6 aufgehoben wurde sowie ein Zurückschwenken der Fang-, Klemm- und Trenneinrichtung in ihre Ausgangsposition erfolgte. Gleichzeitig mit dem Querverfahren vollzieht sich die Mitnahme der Verlegeeinrichtung 16. Die strichpunktierten Zeichnungen sollen die einzelnen Bewegungsphasen verdeutlichen.

Die vollgewickelte Spule 1 kann nun in bekannter Weise abgebunden und sodann ungehindert aus ihrer Lagerung entfernt und durch eine leere Spule ersetzt werden.

Durch Absenken der Tragplatte 6 wird nun die leere Spule 2 mit dem Mitnehmer 11 des Antriebsflansches 11 gekoppelt und somit in Umlaufbewegung versetzt, während der Wickelgutanfang von der mitumlaufenden Fang-und Klemmeinrichtung oberhalb des Spulenflansches gehalten und somit das Wickelgut durch die Verlegeeinrichtung 16, die sich unterhalb des oberen Spulenflansches befindet, unmittelbar an den Kern der leeren Spule herangeführt und nach einigen Wickellagen von der Fang- und Klemmeinrichtung freigegeben wird.

Am Ende des Wickelvorgangs führen die Fang-, Klemm- und Schneideinrichtung wieder eine Schwenkbewegung in den Verlegebereich aus zum Aufnehmen des Wickelgutendes in analoger Weise wie vorstehend beschrieben.

Die Erfindung beschränkt sich nicht auf das dargestellte und beschriebene Ausführungsbeispiel, sie läßt vielmehr zahlreiche Abwandlungen im Rahmen der Erfindung zu. Anstelle der Doppelspulenanordnung läßt sich die Erfindung ebenso für eine Einfachspulenanordnung verwenden, wobei dann der Rahmen 5 in eine seitliche Warteposition und nach dem Wechsel der vollen Spule gegen eine leere wieder zurückverfahren wird. In einer weiteren abgewandelten Ausführung können die Spulen jeweils separate Antriebe aufweisen und die Fang-, Klemm- und Schneideinrichtung an einem als Gegenlager dienenden, auf der dem Antrieb gegenüberliegenden Seite angeordneten Flansch installiert sein, der mit dem oberen Flansch der zu bewickelnden Spule ein- und auskuppelbar ist bzw. über einen eigenen Antrieb verfügt. Des weiteren bleibt es der Ausführung überlassen, ob der Rahmen 5 zwischen den beiden Spulen linear verfahren oder verschwenkt wird.

Um bei hohen Wickelgeschwindigkeiten die umlaufenden Massen sowie die Umwucht gering zu halten, können die Fang-, Klemm- und Trenneinrichtung an einem separaten Bauteil installiert sein und ausschließlich zu Beginn und zum Ende des Wickelvorgangs mit der Spule umlaufend angetrieben werden.

Letztlich wäre eine Ausführung denkbar, die vorsieht, die Einrichtungen zum Fangen, Klemmen und Schneiden des Wickelgutes oberhalb des Spulenflansches zu positionieren und die Verlegeeinrichtung derart zu steuern, daß sie über den Spulenflansch hinausfährt und dabei das Wickelgut in die Fang- und Klemmeinrichtung sowie gleichzeitig in die Trenneinrichtung leitet.

## Patentansprüche

1. Vorrichtung zum kontinuierlichen Aufwickeln eines drahtförmigen Gutes auf Spulen mit einer Verlegeeinrichtung (16), die im Bereich zwischen den Spulenflanschen verfahrbar ist, mit Mitteln zum überführen des drahtförmigen Gutes von einer vollen auf eine leere Spule und eine mit der jeweils zu bewickelnden Spule umlaufend antreibbare Einrichtung (13) zum Fangen und Klemmen des Wickelgutes, dadurch gekennzeichnet, daß die Einrichtung (13) zum Fangen und Klemmen zwischen einer Position außerhalb des Verlegebereiches zum Halten des Wickelgutanfangs für den Beginn des Wickelvorgangs und einer Position innerhalb des Verlegebereiches zum Fangen und Klemmen des Wickelgutes am Ende des Wickelvorgangs bewegbar sowie nach Durchtrennen des Wickelgutes mit Hilfe einer Trenneinrichtung (14) mit dem geklemmt gehaltenen neuen Wickelgutanfang seitwärts zu einer leeren Spule verfahrbar ist, und durch eine das abgetrennte Wickelgutende an der gewickelten Spule haltende Vorrichtung (17).

2. Vorrichtung nach Anspruch 1, dadurch gekennzeichnet, daß die Verlegeeinrichtung (16) nur im Bereich zwischen den Spulenflanschen verfahrbar ist.

3. Vorrichtung nach Anspruch 2, dadurch gekennzeichnet, daß die Trenneinrichtung (14) der Fang- und Klemmeinrichtung (13) zugeordnet und mit dieser gemeinsam umlaufend antreibbar ist.

4. Vorrichtung nach Anspruch 2 und 3, gekennzeichnet durch einen seitlich verfahrbaren Spulenantrieb (4) mit einem Antriebsflansch (11) zur Aufnahme der Fang-, Klemm- und Schneideinrichtung (13, 14), wobei der Antrieb der Spule über in den Spulenflansch eingreifende Mitnehmer (11a) des Antriebsflansches (11) erfolgt.

5. Vorrichtung nach Anspruch 2 bis 4, dadurch gekennzeichnet, daß der Spulenantrieb (4) von einem in einem Rahmen (5) höhenverfahrbaren Tragteil (6) aufgenommen und der Rahmen auf einem Maschinengestell (3) quer verfahrbar ist.

6. Vorrichtung nach Anspruch 2 bis 5, dadurch gekennzeichnet, daß die Fang-, Klemm- und Schneideinrichtung (13, 14) an einem separaten Bauteil installiert sind, das auf der Welle des Spulenantriebes frei drehbar gelagert und ausschließlich zum Beginn und Ende des Wickelvorgangs mit der Spule koppelbar ist.

7. Vorrichtung nach Anspruch 2 und 3, dadurch gekennzeichnet, daß die Fang-, Klemm- und Schneideinrichtung (13, 14) an einem als Gegenlager dienenden, auf der dem Antrieb gegenüberliegenden Seite angeordneten Flansch installiert sind.

8. Vorrichtung nach Anspruch 2 bis 7, dadurch gekennzeichnet, daß diese als Einfach-Spuleinrichtung Verwendung findet, wobei die Einrichtungen (13, 14) zum Fangen und Klemmen bzw. Schneiden seitwärts in eine Warteposition verfahrbar sind.

9. Vorrichtung nach Anspruch 1, dadurch gekennzeichnet, daß die Einrichtungen (13, 14) zum Fangen und Klemmen bzw. Trennen des Wickelgutes oberhalb des Spulenflansches positioniert sind und die Verlegeeinrichtung (16) zum Leiten des Wickelgutes in die Fang-, Klemm-und Trenneinrichtung über den Spulenflansch hinaus fahrbar ist.

## Claims

- 1. Apparatus for continuously winding a wire-like material onto bobbins with a traversing device (16) which is transportable in the region 'between the bobbin flanges, with means to transfer the wire-like material from a full bobbin onto an empty one and a device (13) drivable in rotation with the respective bobbin to be wound to catch and clamp the material, characterized in that the catching and clamping device (13) is movable between a position outside the traversing region in order to hold the material start for the commencement of the winding operation and a position within the traversing region to catch and clamp the material at the end of the winding operation and after the cutting of the material by means of a cutting device (14) is transportable laterally with the new material start held clamped to an empty bobbin, and by a device (17) retaining the cut material end against the wound bobbin.

2. Apparatus according to Claim 1, characterized in that the traversing device (16) is transportable only in the region between the bobbin flanges.

3. Apparatus according to Claim 2, characterized in that the cutting device (14) is associated with the catching and clamping device (13) and drivable in rotation conjointly therewith.

4. Apparatus according to Claims 2 and 3, characterized by a laterally transportable bobbin drive (4) with a drive flange (11) to accommodate the catching, clamping and cutting device (13, 14) whilst the drive of the bobbin occurs through a dog (11 a) of the drive flange (11) which engages into the bobbin flange.

5. Apparatus according to Claims 2 to 4, characterized in that the bobbin drive (4) is accommodated by a support part (6) vertically transportable in a frame (5) and the frame is transportable transversely on a machine frame (3).

6. Apparatus according to Claims 2 to 5, characterized in that the catching, clamping and cutting device (13, 14) are installed on a separate component which is mounted for free rotation on the shaft of the bobbin drive and is couplable to the bobbin exclusively at the commencement and end of the winding operation.

7. Apparatus according to Claims 2 and 3, characterized in that the catching, clamping and cutting device (13, 14) is installed on a flange serving as counterabutment and arranged on the side opposite the drive.

8. Apparatus according to Claims 2 to 7, characterized in that it is used as a single bobbin device, whilst the devices (13, 14) for catching and clamping, and cutting, are transportable laterally into a standby position.

9. Apparatus according to Claim 1, characterized in that the devices (13, 14) for catching and clamping, and cutting the material are positioned above the bobbin flange and the traversing device (16) is transportable beyond the bobbin flange in order to guide the material into the catching, clamping and cutting device.

## Revendications

1. Dispositif d'enroulement continu sur bobines d'un produit filiforme, avec un dispositif d'amenée (16) déplaçable dans la zone comprise entre les joues des bobines, des moyens de transfert du produit filiforme d'une bobine pleine à une bobine vide et un dispositif de préhension et de pinçage (13) du produit à enrouler entraînable chaque fois en rotation avec la bobine à garnir, caractérisé par le fait que le dispositif de préhension et de pinçage (13) est déplaçable entre une position extérieure à la zone d'amenée pour le maintien du commencement du produit au début de l'opération d'enroulement et une position intérieure à cette même zone d'amenée pour la préhension et le pinçage du produit à enrouler à la fin de l'opération d'enroulement ainsi que latéralement vers une bobine vide avec le nouveau produit à enrouler maintenu pincé après séparation du produit à l'aide d'un dispositif de coupe (14) et qu'un autre dispositif (17) maintient sur la bobine garnie l'extrémité du produit séparée.

2. Dispositif selon la revendication 1 caractérisé par le fait que le dispositif d'amenée (16) n'est déplaçable que dans la zone comprise entre les joues des bobines.

3. Dispositif selon la revendication 2 caractérisé par le fait que le dispositif de coupe (14) est associé au dispositif de préhension et de pinçage (13) et est entraînable en rotation commune avec celui-ci.

4. Dispositif selon l'une des revendications 2 et 3 caractérisé par un dispositif d'entraînement de bobine (4) déplaçable latéralement avec un flasque d'entraînement (11) pour accueillir le dispositif de préhension, pinçage et coupe (13, 14), l'entraînement de la bobine ayant lieu par l'intermédiaire de doigts d'entraînement (11 a) du flasque (11) qui sont en prise dans la joue de la bobine.

5. Dispositif selon l'une des revendications 2 à 4 caractérisé par le fait que le dispositif d'entraînement (4) de la bobine est monté sur un support (6) déplaçable en hauteur dans un châssis (5) et que ledit carter est déplaçable transversalement sur un bâti de machine (3).

6. Dispositif selon l'une des revendications 2 à 5 caractérisé par le fait les dispositifs de préhension, pinçage et coupe (13, 14) sont installés sur une partie constitutive séparée qui est montée folle sur l'arbre du dispositif d'entraînement de la bobine et est couplable avec cette dernière uniquement au début et à la fin de l'opération d'enroulement.

7. Dispositif selon l'une des revendications 2 et 3 caractérisé par le fait que les dispositifs de préhension, pinçage et coupe (13, 14) sont installés sur un flasque servant de contre-appui situé à l'opposé du dispositif d'entraînement.

8. Dispositif selon l'une des revendications 2 à 7 caractérisé par le fait qu'il est utilisé en 17:dispositif à simple bobine, les dispositifs de préhension et pinçage ou coupe (13, 14) étant déplaçables latéralement vers une position d'attente.

9. Dispositif selon la revendication 1 caractérisé par le fait que les dispositifs de préhension et pinçage ou coupe (13, 14) du produit à enrouler sont positionnés au-dessus de la joue de bobine et que le dispositif d'amenée (16) est déplaçable au-delà de la joue de bobine pour diriger le produit à enrouler vers le dispositif de préhension, serrage et coupe.
